# EUROPÄISCHE PATENTSCHRIFT

(11) **EP 4 200 085 B1**
(45) Veröffentlichungstag und Bekanntmachung des Hinweises auf die Patenterteilung: **10.01.2024**
(21) Anmeldenummer: 20761555.0
(22) Anmeldetag: 24.08.2020
(51) Int. Cl.: B07B 1/46, B07B 13/07

(54) **SIEBPLATTE FÜR EINE TRENNVORRICHTUNG ZUM KLASSIEREN VON SCHÜTTGUT**
SCREEN PLATE FOR A SEPARATING DEVICE FOR CLASSIFYING BULK MATERIAL
PLAQUE DE TAMIS DE DISPOSITIF DE SÉPARATION POUR CLASSER DES MATÉRIAUX EN VRAC

(43) Veröffentlichungstag der Anmeldung: 28.06.2023
(73) Patentinhaber: Wacker Chemie AG, 81737 München (DE)
(72) Erfinder: AIGNER, Thomas, 84513 Töging (DE); BERGMANN, Franz, 84561 Mehring (DE); SCHNEIDER, Andreas, 84453 Mühldorf (DE); KILLERMANN, Jonas, 84539 Ampfing (DE)
(74) Vertreter: Belz, Ferdinand
(86) Internationale Anmeldenummer: PCT/EP2020/073597
(87) Internationale Veröffentlichungsnummer: WO 2022/042815

(56) Entgegenhaltungen:
- EP-A1- 1 079 939
- WO-A1-01/21329
- WO-A1-2016/202473
- WO-A2-97/26495
- DE-A1-102016 225 248
- JP-B2- 6 588 937

## Beschreibung

Gegenstand der Erfindung ist eine Siebplatte für eine Trennvorrichtung zum mechanischen Klassieren von Schüttgut, insbesondere von polykristallinem Siliciumbruch.

Polykristallines Silicium (Polysilicium) wird üblicherweise durch das Siemens-Verfahren - ein chemischer Gasphasenabscheidungsprozess - hergestellt. Dabei werden in einem glockenförmigen Reaktor (Siemens-Reaktor) dünne Filamentstäbe (Dünnstäbe) aus Silicium durch direkten Stromdurchgang erhitzt, und ein Reaktionsgas enthaltend eine siliciumhaltige Komponente (z.B. Monosilan oder Halogensilan) und Wasserstoff wird eingeleitet. Die Oberflächentemperatur der Filamentstäbe beträgt üblicherweise mehr als 1000°C. Bei diesen Temperaturen zersetzt sich die siliciumhaltige Komponente des Reaktionsgases, und elementares Silicium scheidet sich aus der Gasphase als Polysilicium auf der Staboberfläche unter Zunahme des Stabdurchmessers ab. Nachdem ein vorgegebener Durchmesser erreicht ist, wird die Abscheidung gestoppt und die erhaltenen Siliciumstäbe werden ausgebaut.

Polysilicium ist das Ausgangsmaterial bei der Produktion von einkristallinem Silicium, das beispielsweise mittels des Czochralski-Verfahrens (Tiegelziehen) hergestellt wird. Ferner wird Polysilicium zur Herstellung von multikristallinem Silicium, beispielsweise mittels Blockgussverfahren, benötigt. Für beide Verfahren müssen die Polysiliciumstäbe zu Bruchstücken zerkleinert werden. Diese werden üblicherweise in Trennvorrichtungen nach Größen klassiert. Bei den Trennvorrichtungen handelt es sich in der Regel um Siebmaschinen, die den Polysiliciumbruch mechanisch in unterschiedliche Größenklassen sortieren bzw. klassieren.

Polysilicium kann ferner in Form von Granulat in einem Wirbelschichtreaktor produziert werden. Dies geschieht durch Fluidisierung von Silicium-Keimpartikeln mittels einer Gasströmung in einer Wirbelschicht, wobei diese über eine Heizvorrichtung aufgeheizt wird. Durch Zugabe eines siliciumhaltigen Reaktionsgases kommt es zu einer Abscheidereaktion an der heißen Partikeloberfläche, wobei sich elementares Silicium auf den Keimpartikeln unter Zunahme des Durchmessers abscheidet.

Auch das Polysiliciumgranulat wird üblicherweise mittels einer Siebanlage in zwei oder mehr Fraktionen geteilt (Klassierung). Die kleinste Fraktion (Siebunterkorn) kann anschließend in einer Mahlanlage zu Keimpartikeln verarbeitet und dem Reaktor zugeführt werden. Die Zielfraktion (Produktkorn) wird üblicherweise verpackt und zum Kunden transportiert.

Siebmaschinen dienen generell der Trennung von Feststoffen nach Korngrößen. Nach Bewegungscharakteristik kann zwischen Planschwingsiebmaschinen und Wurfsiebmaschinen unterschieden werden. Der Antrieb der Siebmaschinen erfolgt meist elektromagnetisch bzw. durch Unwuchtmotoren oder -getriebe. Die Bewegung des Siebbelags dient dem Weitertransport des Aufgabeguts in Sieblängsrichtung und dem Durchtritt des Siebunterkorns durch die Sieböffnungen. Im Gegensatz zu Planschwingsiebmaschinen tritt bei Wurfsiebmaschinen neben der horizontalen auch eine vertikale Siebbeschleunigung auf.

Mehrdecksiebmaschinen können gleichzeitig mehrere Korngrößen fraktionieren. Das Antriebsprinzip bei Mehrdeck-Plansiebmaschinen beruht auf zwei gegenläufig arbeitenden Unwuchtmotoren, die eine lineare Schwingung erzeugen, wobei sich das Bruchgut geradlinig über eine horizontale Trennfläche bewegt. Durch ein Baukastensystem können eine Vielzahl von Siebdecks zu einem Siebstapel zusammengestellt werden. Somit können unterschiedliche Körnungen in einer einzigen Maschine hergestellt werden, ohne dass Siebdecks gewechselt werden müssen.

Üblicherweise findet die Klassierung entweder über Lochsiebe, Stangensiebe oder profilierte Siebplatten mit Erhebungen und Tälern und gegebenenfalls V-förmigen Öffnungen an einer Seite statt.

Bei der Klassierung über Lochsiebe, wie sie beispielsweise in der CN207605973U beschrieben sind, kann es während des Prozesses zu Verstopfungen kommen, die abhängig von der Größe des Aufgabegutes und des Durchsatzes in regelmäßigen Abständen entfernt werden müssen, was zu Anlagen- und Produktionsstillständen führt. Bei einer Klassierung über Stangensiebe (vgl. EP 2 730 510 A1) kann es, bedingt durch die geometrische Anordnung der Stangen, zum Verklemmen und Verstopfen durch Bruchgut kommen, was zu Ausbeuteverlusten bei der Abtrennung des Zielprodukts führen kann.

WO 2016/202473 A1 beschreibt eine profilierte Siebplatte mit V-Profil, die an einer Entnahmeseite sich vergrößernde Öffnungen aufweist. Die spitz zulaufenden Senken und Erhebungen können allerdings ein Verklemmen von Produktkorn (verklemmtes Schüttgut kann auch als Steckkorn bezeichnet werden) im Produktfluss und im Öffnungsbereich verursachen. Dies kann zu einer Verschlechterung der Klassiergüte führen, da die abzutrennende Unterkornfraktion über das Steckkorn hinweg ins Zielkorn gelangt. Um dies zu verhindern, muss ebenfalls regelmäßig das Steckkorn entfernt werden, wodurch es zu längeren Standzeiten kommt.

WO 2018/108334 A1 stellt eine Verbesserung der in WO 2016/202473 A1 beschriebenen Siebplatte dar. Hier wiesen die Öffnungen auf der Entnahmeseite eine zusätzliche Aufweitung auf. Die Siebplatte hat jedoch eine eher schlechte Separation von Grobkorn/Zielkorn und Feinkorn (Trennschärfe). Durch die Siebgeometrie können große Partikel das Unterkorn vor sich herschieben und die Abtrennung des Unterkorns verhindern. EP1079939 A1 offenbart eine Siebplatte für eine Trennvorrichtung gemäß dem Oberbegriff der Ansprüche 1 und 5.

Aus dieser Problematik ergab sich die Aufgabenstellung der Erfindung.

Die Aufgabe wird gelöst durch Ansprüche 1 und 5.

Es hat sich gezeigt, dass dieses abgerundete Profil der Unterkornfraktion (abzutrennender Feinanteil) noch besser ermöglicht, sich vom Produktkorn zu separieren. Der profilierte Bereich führt dazu, dass sich größere Mengen der Unterkornfraktion in den gerundeten Vertiefungen sammeln. Größere Bruchstücke werden auf der Siebplatte über der Unterkornfraktion in den Vertiefungen hinwegtransportiert, in der Regel, ohne mit der Unterkornfraktion in Berührung zu kommen. Dies führt zu einer hohen Abtrenngüte. Das Profil verhindert, dass größere Bruchstücke in den Vertiefungen durch Verklemmen stecken bleiben. Insbesondere auch die verbreiterte Öffnungskante verhindert zum einen ein Verklemmen großer Bruchstücke, zum anderen gewährleistet sie ein ungehindertes Abtrennen der Unterkornfraktion, falls es zum Verklemmen eines größeren Bruchstücks kommt.

Insbesondere handelt es sich bei der erfindungsgemäßen Siebplatte um eine Weiterentwicklung der in WO 2018/108334 A1 beschriebenen Siebplatte.

Die Kreise K1 und K2 können sich in einem Punkt T0 berühren, oder sie sind durch eine gemeinsame Tangente miteinander verbunden, wobei die Tangente den Kreis K1 in einem Punkt T1 und den Kreis K2 in einem Punkt T2 berührt. Entsprechend beschreibt die Tangente gegebenenfalls mit den Kreisbögen das Profil. Vorzugsweise sind die Kreise K1 und K2 mit der Maßgabe nebeneinander angeordnet, dass sich die Vertiefungen des Profils stets nach oben hin aufweiten (vgl. Fig. 2B). Der Kreisbogen des die Erhebungen des Profils beschreibenden Kreises K1 erstreckt sich vom Scheitelpunkt der Erhebung bis zum Punkt T0 oder T1. Der Kreisbogen des die Vertiefungen des Profils beschreibenden Kreises K2 erstreckt sich vom Scheitelpunkt der Vertiefung bis zum Punkt T0 oder T2.

Grundsätzlich können die beiden Kreise K1 und K2 über die Punkte T1 und T2 auch durch eine Funktion höherer Ordnung, eine Hyperbel oder einen Ellipsenbogen miteinander verbunden sein; allerdings unter Beachtung der Maßgabe, dass sich die Vertiefungen des Profils stets nach oben hin aufweiten.

Bei dem Schüttgut kann es sich um Polysiliciumbruchgut, z.B. zerkleinerte Polysiliciumstäbe aus dem Siemens-Verfahren, handeln. Bei dem Schüttgut kann es sich auch um Polysiliciumgranulat handeln. Generell wird das Schüttgut in einem Aufgabebereich, welcher dem Entnahmebereich gegenüberliegt, auf die Siebplatte verbracht.

Die Öffnungskante verläuft vorzugsweise konkav, also ins Innere der Siebplatte bzw. in Richtung des Aufgabebereichs gewölbt, und weist eine Tiefe t auf, wobei für t gilt 0 < t ≤ 5*r2, bevorzugt r2 bis 5*r2, besonders bevorzugt r2 bis 4*r2, insbesondere 2*r2 bis 3*r2. (vgl. Fig. 4A).

Gemäß einer weiteren Ausführungsform verläuft die Öffnungskante rechteckig und weist eine Tiefe t auf, wobei für t gilt 0 < t ≤ 5*r2, bevorzugt r2 bis 5*r2, besonders bevorzugt r2 bis 4*r2, insbesondere 2*r2 bis 3*r2. (vgl. Fig. 4B).

Für eine Entfernung von kleinteiligem Schüttgut (auch als Unterkorn bezeichnet) kann das Profil der Siebplatte vorzugsweise die beiden nachfolgend beschriebenen Konfigurationen aufweisen. Unter kleinteiligem Schüttgut soll dabei eine Teilmenge aus der aufgegebenen Menge an Schüttgut verstanden werden, die mittels der Siebplatte abgetrennt werden soll. Das kleinteilige Schüttgut entspricht also der abzutrennenden Fraktion.

Erfindungsgemäß gilt für das Profil der Siebplatte zur Entfernung von Unterkorn r2 < r1, wobei 0 < r2/r1 < 1, bevorzugt 0,2 < r2/r1 < 0,4. Ferner gilt r1 + r2 = e, wobei e dem Abstand zwischen dem Kreismittelpunkt M1 von K1 und dem Kreismittelpunkt M2 von K2 entspricht, und wobei sich die Kreise K1 und K2 in einem Punkt T0 berühren, in welchem die das Profil beschreibenden Kreisbögen ineinander übergehen.

Ferner gilt 0° < α < 65°, bevorzugt 0° < α < 25°, besonders bevorzugt 5° < α < 20°, wobei α ein Winkel ist, der die Position von M2 zu M1 in einem kartesischen Koordinatensystem definiert, wenn M1 und M2 Eckpunkte eines rechtwinkligen Dreiecks sind und e der Hypotenuse des Dreiecks entspricht (vgl. Fig. 5).

Gemäß einer weiteren Ausführung zur Entfernung von Unterkorn gilt für die Siebplatte r2 < r1, wobei 0 < r2/r1 < 1, bevorzugt 0,2 < r2/r1 < 0,4. Ferner gilt r1 + r2 > e, wobei e dem Abstand des Kreismittelpunkts M1 von K1 und M2 von K2 entspricht, und sich die Kreise K1 und K2 nicht berühren.

Ferner gilt -65° < α < 65°, bevorzugt -25° < α < 10°, besonders bevorzugt -10° < α < 5°, wobei α ein Winkel ist, der die Position von M2 zu M1 in einem kartesischen Koordinatensystem definiert, wenn M1 und M2 Eckpunkte eines rechtwinkligen Dreiecks sind und e der Hypotenuse des Dreiecks entspricht, wobei die Kreisbögen (bzw. die Kreise K1 und K2) durch eine gemeinsame Tangente durch die Punkte T1 von K1 und T2 von K2 miteinander verbunden sind (vgl. Fig. 6).

Für eine Entfernung von großteiligem Schüttgut (auch als Überkorn bezeichnet) kann das Profil der Siebplatte vorzugsweise die beiden nachfolgend beschriebenen Konfigurationen aufweisen. Unter großteiligem Schüttgut soll dabei eine Teilmenge aus der aufgegebenen Menge an Schüttgut verstanden werden, die mittels der Siebplatte abgetrennt werden soll. Das großteilige Schüttgut entspricht also der abzutrennenden Fraktion. Überkorn kann zum Verstopfen einzelner Vertiefungen oder zu Beschädigungen der Siebplatte führen.

Erfindungsgemäß gilt für das Profil der Siebplatte zur Entfernung von Überkorn r2 > r1, wobei 0 < r1/r2 < 1, bevorzugt 0,2 < r1/r2 < 0,4.

Ferner gilt r1 + r2 = e, wobei e dem Abstand zwischen dem Kreismittelpunkt M1 von K1 und dem Kreismittelpunkt M2 von K2 entspricht, und sich K1 und K2 in einem Punkt T0 berühren, in welchem die Kreisbögen ineinander übergehen. Des Weiteren gilt -65° < α < 0°, bevorzugt -20° < α < 0°, wobei *α* ein Winkel ist, der die Position von M2 zu M1 in einem kartesischen Koordinatensystem definiert, wenn M1 und M2 Eckpunkte eines rechtwinkligen Dreiecks sind und e der Hypotenuse des Dreiecks entspricht (vgl. Fig. 7).

Gemäß einer weiteren Ausführung zur Entfernung von Überkorn gilt für die Siebplatte r2 > r1, wobei 0 < r1/r2 < 1, bevorzugt 0,2 < r1/r2 < 0,4.

Ferner gilt r1 + r2 > e, wobei e dem Abstand zwischen dem Kreismittelpunkt M1 von K1 und dem Kreismittelpunkt M2 von K2 entspricht, und sich die Kreise K1 und K2 nicht berühren. Des Weiteren gilt -65° < α < 65°, bevorzugt -20° < α < 0°, wobei α ein Winkel ist, der die Position von M2 zu M1 in einem kartesischen Koordinatensystem definiert, wenn M1 und M2 Eckpunkte eines rechtwinkligen Dreiecks sind und e der Hypotenuse des Dreiecks entspricht, wobei die Kreisbögen durch eine gemeinsame Tangente durch die Punkte T1 von K1 und T2 von K2 miteinander verbunden sind (vgl. Fig. 8).

Vorzugsweise ist die Siebplatte aus einem Material ausgewählt aus der Gruppe mit Kunststoff, Keramik, Glas, Diamant, amorphem Kohlenstoff, Silicium, Metall und Kombinationen daraus.

Die Siebplatte oder zumindest der mit dem Schüttgut in Berührung kommende Teil der Siebplatte kann mit einem Material ausgekleidet oder beschichtet sein, das ausgewählt ist aus der Gruppe mit Kunststoff, Keramik, Glas, Diamant, amorphem Kohlenstoff, Silicium und Kombinationen daraus.

Insbesondere kann die Siebplatte eine Beschichtung aus Titannitrid, Titancarbid, Siliciumnitrid, Siliciumcarbid, Aluminiumtitannitrid oder DLC (Diamond Like Carbon) aufweisen.

Bei dem Kunststoff kann es sich z.B. um PVC (Polyvinylchlorid), PP (Polypropylen), PE (Polyethylen), PU (Polyurethan), PFA (Perfluoralkoxy-Polymer), PVDF (Polyvinylidenfluorid) und PTFE (Polytetrafluorethylen) handeln.

Vorzugsweise besteht die Siebplatte aus einem Hartmetall.

Ein weiterer Aspekt der Erfindung betrifft eine Trennvorrichtung zum Klassieren von Schüttgut, umfassend zumindest eine der beschriebenen Siebplatten und mindestens ein unterhalb des Entnahmebereichs der Siebplatte angeordnetes Trennelement mit einer Trennkante.

Vorzugsweise entspricht die Länge des Trennelements der Länge der Entnahmeseite der Siebplatte. Bevorzugt ist der Abstand des Trennelements vom Entnahmebereich variabel.

Das Trennelement dient der Abtrennung von Unter- oder Überkorn von der Zielfraktion. Vorzugsweise ist das Trennelement statisch und schwingt nicht mit der Siebplatte mit.

Das Trennelement hat vorzugsweise ein dreieckiges Seitenprofil, insbesondere das Seitenprofil eines spitzwinkligen Dreiecks.

Die Trennkannte des Trennelements weist vorzugsweise dasselbe Profil wie die Siebplatte auf. Die Trennkannte kann auch geradlinig ausgeführt sein, so dass das Trennelement in Frontansicht die Kontur eines Rechtecks aufweist.

Das Trennelement ist vorzugsweise um einen Winkel *δ* schwenkbar. Insbesondere bei höheren Fördergeschwindigkeiten kann dies von Vorteil sein, da sich dann die Fallkurve von großen und kleinen Bruchstücken deutlicher unterscheidet und sich mit einer geschwenkten Trennkante besser der Feinanteil abtrennen lässt. Durch das Schwenken treten deutlich weniger Bruchstücke auf, die vom Trennelement abprallen und ggf. in das Zielprodukt gelangen.
- **Fig. 1**: zeigt eine erfindungsgemäße Siebplatte in Draufsicht und Fronansicht.
- **Fig. 2**: verdeutlicht die Beschreibung des Profils der Siebplatte.
- **Fig. 3**: verdeutlicht die Beschreibung der Öffnungskante der Siebplatte.
- **Fig. 4**: zeigt zwei Ausführungsformen der Siebplatte im Bereich der Öffnungskante.
- **Fig. 5**: zeigt einen Profilverlauf zur Abtrennung von Unterkorn.
- **Fig. 6**: zeigt einen weiteren Profilverlauf zur Abtrennung von Unterkorn.
- **Fig. 7**: zeigt einen Profilverlauf zur Abtrennung von Überkorn.
- **Fig. 8**: zeigt einen weiteren Profilverlauf zur Abtrennung von Überkorn.
- **Fig. 9**: zeigt eine Trennvorrichtung.
- **Fig. 10, 11** und **12**: zeigen jeweils eine weitere Ausführungsform der Trennvorrichtung.

### Liste der verwendeten Bezugszeichen

- 10: Siebplatte
- 11: Profilbereich
- 12: Entnahmebereich
- 13: Halterung
- 14: Erhebung
- 15: Vorsprung
- 16: Vertiefung
- 17: Öffnungskante
- 18: Öffnung
- 19: Entnahmeseite
- 20: Aufgabebereich
- 30: Trennelement
- 32: Trennkante
- 40: Auffangbehälter
- 41: Auffangbehälter
- 42: Auffangbehälter
- 50: Gebläse
- 100: Trennvorrichtung

In der Figur 1A ist ein Ausschnitt einer erfindungsgemäßen Siebplatte 10 mit einem Profilbereich 11 und einem Entnahmebereich 12 dargestellt. Der Profilbereich 11 weist alternierend Erhebungen 14 und Vertiefungen 16 auf. Die Vertiefungen 16 gehen im Entnahmebereich 12 in Öffnungen 18 über, durch welche das Schüttgut größenabhängig hindurchfallen kann. Den Übergang zwischen Vertiefung 16 und Öffnung 18 bildet eine Öffnungskante 17, welche anhand der Fig. 3 und 4 genauer beschrieben ist. Die Öffnungen 18 weiten sich in Richtung einer Entnahmeseite 19 (gestrichelte Linie) auf. Die Profilierung wird grundsätzlich im Entnahmebereich 12 beibehalten, wobei die Öffnungen 18 vorzugsweise in einen Profilbereich gestanzt oder gefräst werden. Die sich auf diese Weise bildenden Vorsprünge 15 sind entsprechend gewölbt und bilden eine Fortsetzung der Erhebungen 14. Der Entnahmebereich 12 liegt grundsätzlich zwischen den Öffnungskanten 17 und der Entnahmeseite 19. Gegebenenfalls kann es bevorzugt sein, dass die Öffnungskanten 17 nicht auf gleicher Höhe liegen.

Die Figur 1B zeigt eine Frontansicht der Siebplatte 10. Der Entnahmebereich 12 ist dieser Perspektive nicht vom Profilbereich 11 zu unterscheiden. Die Siebplatte ist in einer Halterung 13 angeordnet, wobei sich die Halterung 13 maximal bis zu den Öffnungskanten 17 erstreckt.

Die Figur 2A zeigt, wie das Profil der Siebplatte 10 (vgl. Fig 1) mit Hilfe von zwei nebeneinander angeordneten Kreisen K1 und K2, die sich in einem Punkt T0 berühren, beschreibbar ist. Die Erhebungen 14 werden durch einen in fett dargestellten Kreisbogen des Kreises K1 mit dem Radius r1 beschrieben. Die Vertiefungen 16 werden mit einem in fett dargestellten Kreisbogen des Kreise K2 mit dem Radius r2 beschrieben, wobei die Kreisbögen im Berührpunkt T0 ineinander übergehen. Wiederholend und alternierend nebeneinander angeordnet, ergibt sich das Profil der Siebplatte 10. Insbesondere sind K1 und K2 derart nebeneinander angeordnet, dass sich die Vertiefungen 16 stets aufweiten. Diese Aufweitung ist in Fig 2B beispielhaft dargestellt. Vorzugsweise soll für die Vertiefungen 16 gelten, dass l₀ < lₙ < l₁₊ₙ ist.

Die Figur 3 zeigt eine Detailansicht der Öffnungskante 17 in Draufsicht. Die Öffnungskante 17 hat in dieser beispielhaften Ausführung eine Breite, die dem zweifachen des Radius r2 des Kreises K2 entspricht (vgl. Fig. 2). Ebenfalls dargestellt ist der Radius r1 des Kreise K1.

Die Figur 4 zeigt zwei Ausgestaltungen der Siebplatte 10, wobei Fig. 4A eine Ausführungsform mit einer konkaven Öffnungskante 17 und Fig. 4B eine Ausführungsform mit rechteckig verlaufender Öffnungskante 17 darstellt. Typische Werte für r1, r2 und die Tiefe t können sein: r1 = 15 mm; r2 = 5 mm; t = 5 mm.

Die Figur 5 veranschaulicht ein Profil der Siebplatte 10, das sich insbesondere zur Abtrennung von kleinteiligem Schüttgut (Unterkorn) eignet. Die Lage der Kreise K1 und K2 zueinander, die sich in einem Punkt T0 berühren, kann durch ein rechtwinkliges Dreieck beschrieben werden, wobei die Hypotenuse die Verbindungslinie e zwischen den Kreismittelpunkten M1 und M2 ist und wobei die Ankathete a parallel zur x-Achse eines kartesischen Koordinatensystems verläuft. Der Winkel α (zur Gegenkathete) bestimmt neben der Maßgabe, dass der Radius von K1 größer ist als der von K2, maßgeblich den Profilverlauf der Siebplatte 10. Hier beträgt *α* ca. 30°, woraus sich der in Form der fetten Linie angedeutete Profilverlauf ergibt.

Die Figur 6 zeigt den Profilverlauf einer Siebplatte 10, die sich ebenfalls besonders zur Abtrennung von Unterkorn eignet. Im Gegensatz zu dem in der Fig. 5 dargestellten Profil berühren sich K1 und K2 nicht, sondern sind über eine gemeinsame Tangente durch die Punkte T1 und T2 verbunden. Der Winkel α beträgt hier ca. 25°. Typische Werte für r1, r2 und e können sein: r1 = 15 mm; r2 = 5 mm; e = 30 mm. Diese Dimensionen eignen sich insbesondere zur Klassierung von Schüttgut der Bruchgröße 2 (BG 2, vgl. Beispiel).

Die Figuren 7 und 8 zeigen jeweils einen Profilverlauf einer Siebplatte 10, die sich insbesondere zur Abtrennung von Überkorn eignet. Wesentlicher Unterschied im Vergleich zur Abtrennung von Unterkorn ist, dass der Kreis K1 einen kleineren Radius r1 aufweist als der Kreis K2. Im Übrigen kann auf die vorstehenden Ausführungen verwiesen werden. Typische Werte für *α*, r1, r2 und e können sein: *α* = 45°; r1 = 5 mm; r2 = 25 mm; e = 50 mm.

Die Figur 9A zeigt eine Trennvorrichtung 100 mit einer Siebplatte 10 und einem Trennelement 30, das unterhalb des Entnahmebereichs 12 angeordnet ist, und die Zielfraktion von Über- oder Unterkorn separieren soll. Das Trennelement 30 hat eine profilierte Trennkannte 32, wobei die Profilierung in der Figur 9B zu erkennen ist. Vorzugsweise entspricht die Profilierung der Trennkannte 32 der Profilierung der Siebplatte 10. Das Trennelement kann um einen Winkel *δ* geschwenkt werden. Auf der dem Entnahmebereich 12 gegenüberliegenden Seite der Siebplatte 10 ist ein Aufgabebereich 20, der sich direkt an den Profilbereich anschließt, allerdings nicht notwendigerweise eine Profilierung aufweisen muss. Gegebenenfalls wird das Schüttgut mit einem Förderband (nicht dargestellt) zum Aufgabebereich verbracht.

Die Figur 10 zeigt eine weitere Ausführungsform einer Trennvorrichtung 100, die zwei nacheinander angeordnete Siebplatten 10A, 10B aufweist. Von links beginnend befindet sich nach der ersten Siebplatte 10A das erste Trennelement 30A. Das Trennelement 30A kann um einen Winkel *δ* geschwenkt werden. An dieser Stelle wird das Siebunterkorn abgetrennt und im Auffangbehälter 40A gesammelt. Unterstützt wird die Unterkornabtrennung durch ein Gebläse 50, welches seine Wirkrichtung um einen Winkel β verändern kann. Das Produktkorn wird weiter auf der zweiten Siebplatte 10B gefördert, und dort wird mittels eines zweiten Trennelements 30B das Überkorn vom Produktkorn getrennt. Das Produktkorn wird im Auffangbehälter 40B, das Überkorn im Auffangbehälter 40C gesammelt. Typische Werte für die Siebplatte 10A sind: r1 = 15 mm; r2 = 5 mm; t = 5 mm und *α* = 15°. Der Winkel *δ* des Trennelements 30A kann 80° betragen. Der Winkel β des Gebläses 50A kann 30° betragen.

Typische Werte für die Siebplatte 10B sind: r1 = 5 mm;
r2 = 25 mm; t = 25 mm, e = 50 mm und *α* = 45°. Der Winkel *δ* des Trennelements 30A kann 90° betragen.

Die Figuren 11 und 12 zeigen jeweils eine weitere Ausführungsform der Trennvorrichtung 100. In der Figur 11 werden zwei Trennelemente 30 direkt nach einer Siebplatte 10 angeordnet. Dadurch ist es möglich, mit einer Siebplatte 10 die Fraktionen Überkorn (Auffangbehälter 40C) und Feinanteil (Auffangbehälter 40A) in nur einem Schritt abzutrennen. Die Figur 12 zeigt eine ähnliche Variante wie Figur 10. In Figur 12 ist jedoch die Anordnung vertauscht, und es wird zuerst das Überkorn (Auffangbehälter 40C) und anschließend mittels einer zweiten Siebplatte 10A der Feinanteil (Auffangbehälter 40A) abgetrennt. Die

Figuren 10 bis 12 können beliebig erweitert oder umgestellt werden.

### Beispiel

### Unterkornabtrennung

Generell kann das von einem Polysiliciumhersteller im Beutel angelieferte Polysiliciummaterial auch kleinere Bruchstücke und eine Unterkornfraktion (Unterkorn) enthalten. Das Unterkorn, insbesondere mit Korngrößen kleiner als 4 mm, hat einen negativen Einfluss auf den Ziehprozess bei der Produktion von einkristallinem Silicium und muss aus diesem Grund vor der Verwendung entfernt werden. Für den Test wurde Polysilicium der Bruchgröße 2 (BG 2) eingesetzt.

Die Größenklasse von Polysiliciumbruchstücken ist als längste Entfernung zweier Punkte auf der Oberfläche eines Siliciumbruchstücks (entspricht der maximalen Länge) definiert:

| | |
|---|---|
| BG 0 | 0,1 bis 5 mm |
| BG 1 | 3 bis 15 mm |
| BG 2 | 10 bis 40 mm |
| BG 3 | 20 bis 60 mm |
| BG 4 | 45 bis 120 mm |
| BG 5 | 100 bis 250 mm |

Das für den Test verwendete Polysiliciummaterial (BG 2) wurde mit einem Analysesieb (gemäß DIN ISO 3310-2) mit einer Nennlochweite W = 4 mm (Quadratlochung) abgesiebt und für die Tests zur Verfügung gestellt. Die abgetrennte Unterkornfraktion (Unterkorn) wurde aufgefangen und gewogen.

Auf eine Fördereinheit wurden 10 kg des Testmaterials (ohne Unterkornfraktion < 4 mm) gegeben. Das Aufgeben des Testmaterials wird bevorzugt über einen Trichter vorgenommen. Der zu füllende Behälter wird am Ende der Siebstrecke über der ersten Fördereinheit positioniert, so dass das Testmaterial ohne Probleme in den Behälter befördert werden kann.

Die im Vorfeld abgetrennte Unterkornfraktion wird für diesen Test verwendet. Beim Befüllen der Fördereinheit werden jeweils zu 2 kg Testmaterial 2 g Unterkornfraktion zugegeben, so dass insgesamt ca. 10 g Unterkornfraktion zugegeben wurde.

Die Fördermenge wurde vor dem Testlauf auf 3 kg ± 0,5kg pro Minute eingestellt. Die entfernte Unterkornfraktion wurde aufgefangen und gewogen. Pro Einstellung wurden die Versuche fünfmal vorgenommen.

### Test 1:

Es wurde eine Fördereinheit mit einer Siebplatte mit konvexer Öffnungskante (gemäß Fig. 9A und 4A) mit t = r2 und einem Profil gemäß Fig. 5 mit den Werten für r1 = 15 mm, r2 = 5 mm und *α* = 15° verwendet. Die Trennkannte des Trennelements wies kein Profil auf.

### Test 2:

Es wurde eine Fördereinheit mit einer Siebplatte mit rechteckiger Öffnungskante (gemäß Fig. 9A und 4A) und einem Profil gemäß Fig. 5 mit den Werten für r1 = 15 mm, r2 = 5 mm und *α* = 15° verwendet. Die Trennkannte des Trennelements wies kein Profil auf.

### Test 3:

Es wurde eine Fördereinheit mit einer Siebplatte mit konvexer Öffnungskante (gemäß Fig. 9A und 4A) und einem Profil gemäß Fig. 6 mit den Werten für r1 = 15 mm, r2 = 5 mm, e = 30 mm und *α* = -15° verwendet. Die Trennkannte des Trennelements wies kein Profil auf.

### Test 4:

Es wurde eine Fördereinheit mit einer Siebplatte mit konvexer Öffnungskante (gemäß Fig. 9A und 4A) und einem Profil gemäß Fig. 5 mit den Werten für r1 = 15 mm, r2 = 5 mm und *α* = 15° verwendet. Die Trennkannte des Trennelements wies dieselbe Profilierung wie die Siebplatte auf. Die Trennkante ist dabei derart zum Profil der Siebplatte angeordnet, dass die Erhebungen der Trennkante auf die Vertiefungen der Siebplatte zeigen.

Tabelle 1 zeigt die mittleren Ergebnisse im Vergleich zu den Ergebnissen aus der WO 2018/108334 A1.

**Tabelle 1**

| Test | Testmaterial [kg] | Zugabe Unterkorn [g] | Entferntes Unterkorn [g] | Entfernungsrate [%] |
|---|---|---|---|---|
| WO2018/108334 (1) | 10 | 10 | 8,3 | 83 |
| 1 | 10 | 10 | 9,5 | 95 |
| 2 | 10 | 10 | 9,0 | 90 |
| 3 | 10 | 10 | 9,2 | 92 |
| 4 | 10 | 10 | 9, 6 | 96 |

### Beispiel

### Überkornabtrennung

Das vom Polysiliciumhersteller im Beutel angelieferte Polysiliciummaterial darf keine zu großen Bruchstücke (Überkorn) enthalten. Das Überkorn kann zu Verstopfungen und Beschädigungen führen und muss deshalb vor der Verwendung entfernt werden. Für den Test wurde die BG 2 eingesetzt.

Aus dem für den Test verwendeten Polysiliciummaterial (BG 2) wurden manuell alle Überkorn-Bruchstücke entfernt. Das entfernte Überkornmaterial wurde aufgehoben und gewogen.

Auf die Fördereinheit wurden 10 kg des Testmaterials ohne Überkorn gegeben. Das Aufgeben wurde über einen Trichter vorgenommen. Der zu füllende Behälter wird am Ende der Siebstrecke über der ersten Fördereinheit positioniert, so dass das Testmaterial in den Behälter befördert werden kann.

Beim Befüllen der Fördereinheit werden jeweils zu 2 kg Testmaterial 100 g des abgetrennten Überkorns zugegeben, so dass insgesamt 500 g Überkorn zugegeben wurde.

Die Fördermenge wurde vor dem Testlauf auf 15 kg ± 1 kg pro Minute eingestellt. Das entfernte Überkorn wurde aufgefangen und gewogen. Pro Einstellung wurden die Versuche fünfmal vorgenommen.

### Test 1:

Es wurde eine Fördereinheit mit einer Siebplatte mit konvexer Öffnungskante (gemäß Fig. 9A und 4A) mit t = r1 und einem Profil gemäß Fig. 8 mit den Werten für r1 = 10 mm, r2 = 25 mm, e = 55 mm und *α* = 45° und einem Trennelement ohne Profil verwendet.

### Test 2:

Es wurde eine zweifach hintereinandergeschaltete Trennvorrichtung gemäß Fig. 9A verwendet, wobei jede der zwei Siebplatten eine konvexe Öffnungskante mit t = r1 (vgl. Fig. 4A) und jeweils ein Trennelement ohne Profil aufwies Das Profil der Siebplatten ergab sich aus: r1 = 10 mm, r2 = 25 mm, e = 55 mm und *α* = 45°.

### Test 3:

Es wurde eine vierfach hintereinandergeschaltete Trennvorrichtung gemäß Fig. 9A verwendet, wobei jede der vier Siebplatten eine konvexe Öffnungskante mit t = r1 (vgl. Fig. 4A) und jeweils ein Trennelement ohne Profil aufwies. Das Profil der Siebplatten ergab sich aus: r1 = 10 mm, r2 = 25 mm, e = 55 mm und *α* = 45° (vgl. Fig. 8).

### Test 4:

Es wurde eine Fördereinheit mit einer Siebplatte mit konvexer Öffnungskante (gemäß Fig. 9A und 4A) mit t = r1 und einem Profil gemäß Fig. 7 mit den Werten für r1 = 10 mm, r2 = 25 mm und *α* = 45° und einem Trennelement ohne Profil verwendet.

Tabelle 2 zeigt die mittleren Ergebnisse zur Überkornabtrennung:

**Tabelle 2**

| Test | Testmaterial [kg] | Zugabe Überkorn [g] | Entferntes Überkorn [g] | Entfernungsrate [%] |
|---|---|---|---|---|
| 1 | 10 | 500 | 380 | 76 |
| 2 | 10 | 500 | 440 | 88 |
| 3 | 10 | 500 | 500 | 100 |
| 4 | 10 | 500 | 300 | 60 |

## Patentansprüche

1. Siebplatte (10) zur Entfernung von Unterkorn für eine Trennvorrichtung (100) zum Klassieren von Schüttgut, umfassend einen Profilbereich (11), der ein Profil mit sich in Richtung einer Entnahmeseite (19) erstreckenden Vertiefungen (16) und Erhebungen (14) aufweist, wobei das Profil beschreibbar ist durch einen Kreisbogen von einem ersten Kreis K1 und einen Kreisbogen von einem zweiten Kreis K2, und die Kreise K1, K2 nebeneinander angeordnet sind, wobei der Kreisbogen des ersten Kreises K1 mit einem Radius r1 die Erhebungen (14) beschreibt und der Kreisbogen des zweiten Kreises K2 mit einem Radius r2 die Vertiefungen (16) beschreibt, wobei jede Vertiefung (16) in einem Entnahmebereich (12) in eine Öffnung (18) übergeht, die sich in Richtung der Entnahmeseite (19) aufweitet, wobei den Übergang zwischen Vertiefung (16) und Öffnung (18) eine Öffnungskante (17) bildet, deren Breite der Länge des Radius r2 bis 2*r2 entspricht, wobei entweder
- *r1* + *r2* = e, wobei e dem Abstand zwischen dem Kreismittelpunkt M1 von K1 und dem Kreismittelpunkt M2 von K2 entspricht, und sich K1 und K2 in einem Punkt *T0* berühren, in welchem die Kreisbögen ineinander übergehen, und wobei 0° < *α* < 65°, wobei *α* ein Winkel ist, der die Position von M2 zu M1 in einem kartesischen Koordinatensystem definiert, wenn M1 und M2 Eckpunkte eines rechtwinkligen Dreiecks sind und e der Hypotenuse des Dreiecks entspricht; oder
- *r1* + *r2 <* e und K1 und K2 berühren sich nicht, wobei die Kreisbögen durch eine gemeinsame Tangente durch einen Punkt T1 von K1 und einen Punkt T2 von K2 miteinander verbunden sind, und wobei -65° < *α* < 65° ist, **dadurch gekennzeichnet, dass** für das Profil gilt r2 < r1, mit 0 < r2/r1 < 1.

2. Siebplatte nach Anspruch 1, **dadurch gekennzeichnet, dass** bei *r1* + *r2* = e für den Winkel α gilt 0° < *α* < 25°, bevorzugt 5°< *α* < 20°.

3. Siebplatte nach Anspruch 1, **dadurch gekennzeichnet, dass** bei *r1* + *r2 <* e für den Winkel α gilt -25° < *α* < 10°, bevorzugt -10°< *α* < 5°.

4. Siebplatte nach einem der vorhergehenden Ansprüche, **dadurch gekennzeichnet, dass** für *r2*/*r1 gilt 0,2 < r2*/*r1 < 0,4.*

5. Siebplatte (10) zur Entfernung von Überkorn für eine Trennvorrichtung (100) zum Klassieren von Schüttgut, umfassend einen Profilbereich (11), der ein Profil mit sich in Richtung einer Entnahmeseite (19) erstreckenden Vertiefungen (16) und Erhebungen (14) aufweist, wobei das Profil beschreibbar ist durch einen Kreisbogen von einem ersten Kreis K1 und einen Kreisbogen von einem zweiten Kreis K2, und die Kreise K1, K2 nebeneinander angeordnet sind, wobei der Kreisbogen des ersten Kreises K1 mit einem Radius r1 die Erhebungen (14) beschreibt und der Kreisbogen des zweiten Kreises K2 mit einem Radius r2 die Vertiefungen (16) beschreibt, wobei jede Vertiefung (16) in einem Entnahmebereich (12) in eine Öffnung (18) übergeht, die sich in Richtung der Entnahmeseite (19) aufweitet, wobei den Übergang zwischen Vertiefung (16) und Öffnung (18) eine Öffnungskante (17) bildet, deren Breite der Länge des Radius r2 bis 2*r2 entspricht, wobei entweder
- *r1* + *r2* = e, wobei e dem Abstand zwischen dem Kreismittelpunkt M1 von K1 und dem Kreismittelpunkt M2 von K2 entspricht, und sich K1 und K2 in einem Punkt *T0* berühren, in welchem die Kreisbögen ineinander übergehen, und wobei -65° < *α* < 0°, wobei *α* ein Winkel ist, der die Position von M2 zu M1 in einem kartesischen Koordinatensystem definiert, wenn M1 und M2 Eckpunkte eines rechtwinkligen Dreiecks sind und e der Hypotenuse entspricht; oder
- *r1* + *r2 <* e und K1 und K2 berühren sich nicht, wobei die Kreisbögen durch eine gemeinsame Tangente durch einen Punkt T1 von K1 und einen Punkt T2 von K2 miteinander verbunden sind, und wobei -65° < *α* < 65° ist, **dadurch gekennzeichnet, dass** für das Profil gilt r2 > r1, mit 0 < r1/r2 < 1.

6. Siebplatte nach Anspruch 5, **dadurch gekennzeichnet, dass** für *r1*/*r2* gilt 0,2 < *r1*/*r2 < 0,4.*

7. Siebplatte nach Anspruch 5 oder 6, **dadurch gekennzeichnet, dass** für den Winkel α gilt -20° < *α* < 0°.

8. Siebplatte nach einem der vorhergehenden Ansprüche, **dadurch gekennzeichnet, dass** die Öffnungskante (17) konkav verläuft und eine Tiefe t aufweist, für die gilt 0 < *t* ≤ 5*r2, bevorzugt r2 bis 5*r2, besonders bevorzugt r2 bis 4*r2, insbesondere 2*r2 bis 3*r2.

9. Siebplatte nach einem der Ansprüche 1 bis 7, **dadurch gekennzeichnet, dass** die Öffnungskante (17) rechteckig verläuft und eine Tiefe *t* aufweist, für die gilt 0 < *t* ≤ 5*r2, bevorzugt r2 bis 5*r2, besonders bevorzugt r2 bis 4*r2, insbesondere 2*r2 bis 3*r2.

10. Trennvorrichtung (100) zum Klassieren von Schüttgut, umfassend zumindest eine Siebplatte (10) nach zumindest einem der Ansprüche 1 bis 9 und mindestens ein unterhalb des Entnahmebereichs (12) der Siebplatte (10) angeordnetes Trennelement (30) mit einer Trennkante (32), **dadurch gekennzeichnet, dass** die Trennkante (32) des Trennelements (30) ein Profil wie die Siebplatte (10) aufweist.

11. Trennvorrichtung nach Anspruch 10, **dadurch gekennzeichnet, dass** das Trennelement (30) um einen Winkel *δ* schwenkbar ist.

## Claims

1. Screen plate (10) for removing undersize for a separating device (100) for classifying bulk material, comprising a profile region (11) which has a profile having depressions (16) and elevations (14) extending in the direction of a takeoff side (19), where the profile is describable by a circle arc of a first circle K1 and by a circle arc of a second circle K2, and the circles K1 and K2 are disposed adjacent to one another, where the circle arc of the first circle K1 with a radius r1 describes the elevations (14) and the circle arc of the second circle K2 with a radius r2 describes the depressions (16), with each depression (16) in a takeoff region (12) undergoing transition into an opening (18) which expands in the direction of the takeoff side (19), where the transition between depression (16) and opening (18) is formed by an opening edge (17) with a width corresponding to the length of the radius r2 to 2*r2, where either
- *r1* + *r2* = e, where e corresponds to the distance between the circle center point M1 of K1 and the circle center point M2 of K2, and K1 and K2 contact one another at a point *T0* at which the circle arcs merge, and where 0° < *α* < 65°, where *α* is an angle which defines the position of M2 relative to M1 in a cartesian coordinate system, if M1 and M2 are vertices of a right-angled triangle and e corresponds to the hypotenuse of the triangle; or
- *r1* + *r2 <* e and K1 and K2 do not contact one another, where the circle arcs are joined to one another by a common tangent through a point T1 of K1 and a point T2 of K2, and where -65° < *α* < 65°,
**characterized in that** the profile is subject to *r2* < *r1,* with *0* < *r2*/*r1* < *1.*

2. Screen plate according to Claim 1, **characterized in that** when *r1* + *r2* = *e,* the angle α is subject to 0° < *α* < 25°, preferably 5° < *α* < 20°.

3. Screen plate according to Claim 1, **characterized in that** when *r1* + *r2* < *e,* the angle α is subject to -25° < *α* < 10°, preferably -10° < *α* < 5°.

4. Screen plate according to any of the preceding claims, **characterized in that** *r2*/*r1* is subject to 0.2 < *r2*/*r1* < *0.4.*

5. Screen plate (10) for removing oversize for a separating device (100) for classifying bulk material, comprising a profile region (11) which has a profile having depressions (16) and elevations (14) extending in the direction of a takeoff side (19), where the profile is describable by a circle arc of a first circle K1 and by a circle arc of a second circle K2, and the circles K1 and K2 are disposed adjacent to one another, where the circle arc of the first circle K1 with a radius r1 describes the elevations (14) and the circle arc of the second circle K2 with a radius r2 describes the depressions (16), with each depression (16) in a takeoff region (12) undergoing transition into an opening (18) which expands in the direction of the takeoff side (19), where the transition between depression (16) and opening (18) is formed by an opening edge (17) with a width corresponding to the length of the radius r2 to 2*r2, where either
- *r1* + *r2* = *e,* where e corresponds to the distance between the circle center point M1 of K1 and the circle center point M2 of K2, and K1 and K2 contact one another at a point *T0* at which the circle arcs merge and where - 65° < *α* < 0°, where *α* is an angle which defines the position of M2 relative to M1 in a cartesian coordinate system, if M1 and M2 are vertices of a right-angled triangle and e corresponds to the hypotenuse; or
- *r1* + *r2* < e and K1 and K2 do not contact one another, where the circle arcs are joined to one another by a common tangent through a point T1 of K1 and a point T2 of K2, and where -65° < *α* < 65°,
**characterized in that** the profile is subject to *r2* > *r1,* with 0 < *r1*/*r2* < *1.*

6. Screen plate according to Claim 5, **characterized in that** *rl*/*r2* is subject to 0.2 < *rl*/*r2* < *0.4.*

7. Screen plate according to Claim 5 or 6, **characterized in that** the angle α is subject to -20° < *α* < 0°.

8. Screen plate according to any of the preceding claims, **characterized in that** the opening edge (17) has a concave extent and has a depth t for which 0 < *t* ≤ 5*r2, preferably r2 to 5*r2, more preferably r2 to 4*r2, more particularly 2*r2 to 3*r2.

9. Screen plate according to any of Claims 1 to 7, **characterized in that** the opening edge (17) has a rectangular extent and has a depth t for which 0 < *t* ≤ 5*r2, preferably r2 to 5*r2, more preferably r2 to 4*r2, more particularly 2*r2 to 3*r2.

10. Separating device (100) for classifying bulk material, comprising at least one screen plate (10) according to at least one of Claims 1 to 9 and at least one separating element (30) disposed beneath the takeoff region (12) of the screen plate (10) and having a separating edge (32), **characterized in that** the separating edge (32) of the separating element (30) has a profile like the screen plate (10).

11. Separating device according to Claim 10, **characterized in that** the separating element (30) is swivelable by an angle *δ*.

## Revendications

1. Plaque de tamisage (10) destinée à éliminer les déclassés trop petits, ladite plaque de tamisage étant destinée à un dispositif de séparation (100) pour classer un produit en vrac et comprenant une zone profilée (11) qui comporte un profilé pourvu de dépressions (16) et de saillies (14) qui s'étendent dans la direction d'un côté de retrait (19), le profilé pouvant être décrit par un arc de cercle d'un premier cercle K1 et un arc de cercle d'un deuxième cercle K2, et les cercles K1, K2 étant disposés l'un à côté de l'autre, l'arc de cercle du premier cercle K1 de rayon r1 décrivant les saillies (14) et l'arc de cercle du deuxième cercle K2 de rayon r2 décrivant les dépressions (16), chaque dépression (16) dans une zone de retrait (12) se transformant en une ouverture (18) qui s'élargit en direction du côté de retrait (19), la transition entre la dépression (16) et l'ouverture (18) étant formée par un bord d'ouverture (17) dont la largeur correspond à la longueur du rayon r2 à 2*r2, ou bien
- *r1* + *r2* = *e*, *e* correspondant à la distance entre le centre de cercle M1 de K1 et le centre de cercle M2 de K2, et K1 et K2 se touchant en un point T0 où les arcs de cercle se confondent, et 0° < *α* < 65°, *α* étant un angle qui définit la position de M2 à M1 dans un repère cartésien, si M1 et M2 sont des sommets d'un triangle rectangle et e correspond à l'hypoténuse du triangle ; ou bien
- *r1* + *r2 < e* et K1 et K2 ne se touchant pas, les arcs de cercle étant reliés entre eux par une tangente commune passant par un point T1 de K1 et un point T2 de K2, et -65° < *α* < 65°, **caractérisé en ce que** r2 < r1 s'applique au profilé, avec 0 < r2/r1 < 1.

2. Plaque de tamisage selon la revendication 1, **caractérisée en ce que**, lorsque *r1* + *r2* = *e*, on a pour l'angle α 0° < *α* < 25°, de préférence 5° < *α* < 20°.

3. Plaque de tamisage selon la revendication 1, **caractérisée en ce que**, lorsque *r1* + *r2 < e,* on a pour l'angle α -25° < *α* < 10°, de préférence -10° < *α* < 5°.

4. Plaque de tamisage selon l'une des revendications précédentes, **caractérisée en ce que** pour *r2*/*r1 on a 0,2 < r2*/*r1 < 0,4.*

5. Plaque de tamisage (10) destinée à éliminer les déclassés trop gros, ladite plaque de tamisage étant destinée à un dispositif de séparation (100) pour classer un produit en vrac et comprenant une zone profilée (11) qui comporte un profilé pourvu de dépressions (16) et de saillies (14) qui s'étendent dans la direction d'un côté de retrait (19), le profilé pouvant être décrit par un arc de cercle d'un premier cercle K1 et un arc de cercle d'un deuxième cercle K2, et les cercles K1, K2 étant disposés l'un à côté de l'autre, l'arc de cercle du premier cercle K1 de rayon r1 décrivant les saillies (14) et l'arc de cercle du deuxième cercle K2 de rayon r2 décrivant les dépressions (16), chaque dépression (16) dans une zone de retrait (12) se transformant en une ouverture (18) qui s'élargit en direction du côté de retrait (19), la transition entre la dépression (16) et l'ouverture (18) étant formée par un bord d'ouverture (17) dont la largeur correspond à la longueur du rayon r2 à 2*r2, ou bien
- r*1* + *r2* = *e*, e correspondant à la distance entre le centre de cercle M1 de K1 et le centre de cercle M2 de K2, et K1 et K2 se touchant en un point T0 où les arcs de cercle se confondent, et 0° < *α* < 65°, *α* étant un angle qui définit la position de M2 à M1 dans un repère cartésien, si M1 et M2 sont des sommets d'un triangle rectangle et *e* correspond à l'hypoténuse du triangle ; ou bien
- *r1* + *r2 <* e et K1 et K2 ne se touchant pas, les arcs de cercle étant reliés entre eux par une tangente commune passant par un point T1 de K1 et un point T2 de K2, et -65° < *α* < 65°, **caractérisé en ce que** r2 < r1 s'applique au profilé, avec 0 < r2/r1 < 1.

6. Plaque de tamisage selon la revendication 5, **caractérisée en ce que** pour *rl*/*r2* on a 0,2 < *r1*/*r2 < 0,4.*

7. Plaque de tamisage selon la revendication 5 ou 6, **caractérisée en ce que** pour l'angle *α* on a - 20° < *α* < 0°.

8. Plaque de tamisage selon l'une des revendications précédentes, **caractérisée en ce que** le bord d'ouverture (17) est concave et a une profondeur *t* pour laquelle on a 0 < *t* ≤ 5*r2, de préférence r2 à 5*r2, de manière particulièrement préférée r2 à 4*r2, notamment 2*r2 à 3*r2.

9. Plaque de tamisage selon l'une des revendications 1 à 7, **caractérisée en ce que** le bord d'ouverture (17) est rectangulaire et a une profondeur t pour laquelle on a 0 < *t* ≤ 5*r2, de préférence r2 à 5*r2, de manière particulièrement préférée r2 à 4*r2, notamment 2*r2 à 3*r2.

10. Dispositif de séparation (100) destiné à classer un produit en vrac, ledit dispositif de séparation comprenant au moins une plaque de tamisage (10) selon l'une au moins des revendications 1 à 9 et au moins un élément de séparation (30) disposé au-dessous de la zone de retrait (12) de la plaque de tamisage (10) et comprenant un bord de séparation (32), **caractérisé en ce que** le bord de séparation (32) de l'élément de séparation (30) comporte un profilé comme plaque de tamisage (10).

11. Dispositif de séparation selon la revendication 10, **caractérisé en ce que** l'élément de séparation (30) est apte à pivoter d'un angle δ.
